# EUROPÄISCHE PATENTSCHRIFT

(11) **EP 2 070 442 B1**
(45) Veröffentlichungstag und Bekanntmachung des Hinweises auf die Patenterteilung: **15.02.2012**
(21) Anmeldenummer: 08105945.3
(22) Anmeldetag: 05.12.2008
(51) Int. Cl.: A47B 95/00, A47B 96/07, A47B 77/04

(54) **Einfügbares Längstragelement**
Insertable longitudinal support element
Elément de support longitudinal encastrable

(30) Priorität: 10.12.2007 ES 200703358
(43) Veröffentlichungstag der Anmeldung: 17.06.2009
(73) Patentinhaber: BSH Bosch und Siemens Hausgeräte GmbH, 81739 München (DE)
(72) Erfinder: Alonso Molina, Sara, 50014, Zaragoza (ES); Aranda Vazquez, Sandra, 50015, Zaragoza (ES); Arce Gomez, Eduardo, 39300, Torrelavega (Cantabria) (ES); Del Mazo Muriedas, Jerónimo, 50014, Zaragoza (ES); Grätz, Franz, 83374, Traunwalchen (DE); Lacarta Aparicio, Mª Angeles, 50007, Zaragoza (ES); Martin Muñoz, Adolfo, 50018, Zaragoza (ES); Ruiz Mayoral, Sergio, 50009, Zaragoza (ES); Simmons Ara, Harold, 50007, Zaragoza (ES)
(74) Vertreter: Richter, Harald

(56) Entgegenhaltungen:
- DE-U1- 20 206 779
- DE-U1- 20 304 079
- KR-B1- 100 751 415
- US-A1- 2005 162 050

## Beschreibung

### TECHNISCHES GEBIET

Die vorliegende Erfindung betrifft ein Längstragelement gemäß dem Oberbegriff des Anspruchs 1.

### STAND DER TECHNIK

Zum Einbau von verschiedenen einfügbaren Hauhaltsgeräten von der Art einer Glaskeramikplatte, Friteuse, Spüle oder dergleichen in derselben Ausnehmung einer Arbeitsplatte ist es notwendig, zwischen zwei Geräten jeweils ein einfügbares Längstragelement so einzubauen, dass jedes seiner Enden am Rand der Öffnung verankert ist und es zwischen beiden Geräten parallel angeordnet ist, damit der Rand derselben in Kontakt mit dem Tragelement lagert. Dadurch wird vermieden, dass die Geräte, vor allem im Falle von Geräten mit Glasplatten, in der Öffnung hängen und beschädigt werden.

Auf dem Markt gibt es Haushaltsgeräte, die in Arbeitsplatten von Küchenmöbeln eingefügt werden können, die unterschiedliche Standardtiefenabmessungen aufweisen, zum Beispiel die einen 45 mm und die anderen 50 mm, weshalb die Tiefenabmessung der Öffnung der Arbeitsplatte im Küchenmöbel der Tiefenabmessung der Geräte entsprechen muss, die in sie eingefügt werden sollen. Und um mehr als ein Gerät in eine Öffnung einzufügen, muss die Breite gleich der Summe der Einfügungsbreiten der Geräte sein, die in sie eingefügt werden sollen. Um mehr als ein Gerät in eine Öffnung einzufügen, verkauft der Hersteller des Elektrohaushaltsgeräts üblicherweise verschiedene Typen von Tragelementen von der Art eines Kragbalkens mit der festen Abmessung, die der Tiefe der einzufügenden Geräte entspricht, oder aber es gibt Längstragelemente von der Art eines Kragbalkens auf dem Markt, die teleskopisch sind und der Tiefe der Ausnehmung angepasst werden können.

Bei einem Tragelement der teleskopischen Art muss der Benutzer beim Montieren der Geräte zuerst das teleskopische Tragelement an der genauen Stelle der Ausnehmung anordnen, wo es eingebaut werden soll, und seine Enden verlängern, bis sie den Rand der Öffnung der Arbeitsplatte des Küchenmöbels berühren, und an ihm befestigen. Die Art und Weise der Befestigung der Enden des Tragelements an der Arbeitsplatte hängt vom jeweiligen Typ der Arbeitsplatte des Küchenmöbels ab. Die Arbeitsplatten sind üblicherweise Platten aus Holz oder Metall, können aber auch aus Stein oder Granit sein. Zum Einbau dieser Tragelemente in Arbeitsplatten aus Holz können die Tragelementenden mit Schrauben versehen sein, die an das Holz geschraubt werden. Da es im Falle von Arbeitsplatten aus Stein oder Metall schwieriger ist, die Tragelementenden anzuschrauben, können sie mit einem Doppelschichtband angeklebt werden, und außerdem können sie Laschen aufweisen, die vom Ende vorstehen und auf die zum Rand der Öffnung am nächsten gelegene Oberfläche der Arbeitsplatte aufgelegt werden.

Beim bekannten Typ von teleskopischen Längstragelementen muss der Benutzer beide Teile des Tragelements verlängern, bis sie die gegenüberlegenden Ränder der Öffnung der Arbeitsplatte berühren, und danach die Länge des Tragelements mithilfe eines Feststellelements, zum Beispiel einer Schraube, die verhindert, dass sich das teleskopische Tragelement zusammenzieht, feststellen.

Sobald das Tragelement in der Öffnung der Arbeitsplatte des Küchenmöbels angeordnet ist, werden die Haushaltsgeräte eines jeweils auf einer Seite des Tragelements so angeordnet, dass einer ihrer Ränder auf ihm aufliegt. Es kann vorkommen, dass die Auflage nicht perfekt ist und dass ein sichtbarer Spalt zwischen den Geräten bleibt, da die Höhe ihrer Ränder unterschiedlich ist oder die Einfügungstiefe verschieden ist. Dafür sind Längselemente bekannt, welche die Spalte zwischen den Geräten abdecken, das Eintreten von Abfällen durch den Spalt verhindern und gleichzeitig einen Verschönerungseffekt erzielen.

In der Patentschrift DE_102004009606_A1 wird ein gattungsgemäßes Längstragelement beschrieben, das zum seitlichen Tragen von Haushaltsgeräten in eine Einfügungsöffnung einer Arbeitsplatte eines Küchenmöbels einfügbar ist. Dieses Tragelement von der Art eines Kragbalkens, das im Patent beschrieben wird, weist eine feste Läge auf und wird mit Laschen an seinen Enden auf die dem Rand der Öffnung am nächsten gelegenen Oberfläche der Arbeitsplatte aufgelegt. Sobald das Längstragelement eingebaut ist, werden die beiden Haushaltsgeräte so installiert, dass jeweils eines auf einer Seite des Tragelements in die Öffnung eingefügt wird und die Ränder jedes der Geräte einander gegenüberliegen. Um zu vermeiden, dass ein Spalt zwischen beiden Rändern offen bleibt, wird dieser mit einem ihn abdeckenden Längsprofil abgedeckt und verschlossen.

Die DE 202 06 779 U1 zeigt einen Schubladeneinsatz, insbesondere Besteckeinsatz, der an unterschiedliche Schubladengrößen anpassbar ist und der aus mehreren separaten Wannen besteht, die jeweils einen Aufnahmeraum abgrenzen. Dabei ist mindestens eine der Wannen federnd zusammendrückbar.

### BESCHREIBUNG DER ERFINDUNG

Die Erfindung basiert auf der Aufgabe beziehungsweise dem technischen Problem eines Längstragelements, das in eine Einfügungsöffnung einer Arbeitsplatte einfügbar ist, das leicht in die Öffnung einzubauen ist, das vielseitiger ist und dessen Einbau schneller ist.

Diese Aufgabe wird mithilfe eines Längstragelements gemäß Anspruch 1 gelöst.

Ein Tragelement mit diesen Merkmalen hat den Vorteil, schnell, einfach und zuverlässig eingebaut werden zu können, da es durch den Benutzer nicht manuell auf die Abmessung der Tiefe der Öffnung festgestellt werden muss, weil das elastische Längsverstellelement dies automatisch macht. Demnach kann ein einfügbares Längstragelement wie das der Erfindung leicht in Öffnungen verschiedener Größen eingebaut werden und bleibt durch die Einfügekraft, die durch das elastische Element ausgeübt wird, gegen die Ränder der Öffnung gedrückt. Unter Längskörper ist eine Art Stange mit einem teilweise oder ganz offenen oder geschlossenen Profil zu verstehen. Sie kann zum Beispiel eine massive Stange in einem Teil und eine hohle Stange im anderen Teil sein, in den sich der innere Längskörper einfügen kann. Dann kann der offene Teil des Profils den anderen Längskörper aufnehmen. Die ideale Form der Verbindung zwischen den beiden Längskörpern ist eine teleskopische Verbindung, die in beiden Sinnen einer einzigen Richtung verschoben werden kann. Und die Form der Verbindung zwischen den Längskörpern kann frei oder verschraubt von rohrförmigem Rundquerschnitt sein, wobei der innere Längskörper mit dem äußeren Längskörper drehbar verbunden ist. In diesem Fall könnte der Gewindegang sehr fein sein, damit die Kraft, die durch das elastische Element ausgeübt wird, ihn in der Längsrichtung des Tragelements antreiben kann.

Es ist auch vorgesehen, dass der äußere Längskörper einen ersten Federstoßpunkt aufweist, der innere Längskörper einen zweiten Federstoßpunkt aufweist, und das elastische Längsverstellmittel eine Feder, vorzugsweise eine Spiralfeder, mit einem ersten Federende in Kontakt mit dem ersten Federstoßpunkt und einem zweiten Federende in Kontakt mit dem zweiten Federstoßpunkt ist.

Die Feder, die so zwischen den beiden Längskörpern angeordnet und mit jedem von ihnen an einem Federstoßpunkt in Kontakt ist, erleichtert den Bau des Tragelements. Und außerdem eignet sich eine Feder von der Art einer Spiralfeder gut dazu, unter Druck zu arbeiten. Das elastische Element könnte auch eine Folie aus elastischem Material sein, die, wenn sie durch die Längskörper zusammengedrückt oder auseinander gezogen wird, eine Kraft in der Richtung des Längstragelements ausübt. Zum Beispiel eine Federstahl-Metallfolie, die am ersten und am zweiten Federstoßpunkt verankert ist und die sich beim Zusammendrücken des inneren Längskörpers zum äußeren Längskörper bei Spannung bogenförmig wölbt und eine Entspannungskraft ausübt.

Für eine sichere Anordnung des Federelements weisen der erste Federstoßpunkt und/oder der zweite Federstoßpunkt eine Federführung in der Längsrichtung des Tragelements auf, und die Feder ist in der Federführung wenigstens teilweise zusammendrückbar, wodurch jenes zu einem Zeitpunkt, zu dem der Benutzer es nicht manipuliert, um es in der Einfügungsöffnung des Küchenmöbels anzuordnen, nicht aus seiner Position gerät. Die Federführung kann spezifisch für den Typ von elastischem Element sein, das eingebaut werden soll, wenn es zum Beispiel eine Spiralfeder ist, kann diese mit dem Boden einer Öffnung mit einem Durchmesser in Kontakt sein, der etwas größer als der Durchmesser der Feder ist, und, wenn sie zusammengedrückt wird, werden die Windungen der Spiralfeder in die Öffnung eingeführt und fungieren als Führung. Oder aber für eine Spiralfeder ist es auch möglich, dass ein Zapfen vom Federstoßpunkt ausgeht und sich durch das Innere des kleineren Durchmessers der Spiralfeder erstreckt.

Es ist auch vorgesehen, dass das Tragelement eine Verbindungsführung zwischen dem äußeren Längskörper und dem inneren Längskörper zu ihrem Verschieben in Bezug aufeinander in der Längsrichtung des Tragelements aufweist. Auf diese Weise werden beide Körper in der Längsfunktionsrichtung des Tragelements korrekt geführt. Die Verbindungsführung kann ein Schraubengewinde für eine Schraubverbindung zwischen den beiden Längskörpern oder eine einfache Tiefung in einem der Körper sein, die mit einer anderen Tiefung oder Nut im anderen Körper zusammenpasst.

Außerdem ist auf der Verbindungsführung eine Ausdehnungsbegrenzung zum Begrenzen der maximalen Länge des Tragelements vorgesehen, die bewirkt, dass in der zerlegten Position des Tragelements der äußere und der innere Längskörper verbunden bleiben.

Andererseits ist vorgesehen, dass der äußere Längskörper einen Querschnitt in U-Form aufweist, in dem der innere Längskörper aufgenommen wird, der innere Längskörper einen Querschnitt in U-Form aufweist, der zusammen mit dem des äußeren Längskörper einen Längskanal definiert, und in der Einfügungsposition der Längskanal des Tragelements durch eine Tragabdeckung abdeckbar ist, auf die wenigstens ein Rand wenigstens eines Haushaltsgeräts auflegbar ist. Diese Bauform ist sehr vorteilhaft, falls die Längskörper wie hoch widerstandsfähige Metallprofile hergestellt werden. Das Profil in U-Form ermöglicht es, einen Längskörper in einen anderen einzupassen und in den Längskanal, den sie bilden, das elastische Element sowie nötigenfalls den Federstoßpunkt einführen zu können. Um die Auflage des Randes des einfügbaren Haushaltsgeräts auf dem Tragelement stabiler zu machen, kann der Längskanal, der durch die Körper definiert ist, wenigstens teilweise durch eine Tragabdeckung abgedeckt werden, welche die Stelle bildet, auf welcher der Rand des Haushaltsgeräts tatsächlich aufgelegt wird.

Als ein weiteres zusätzliches Merkmal des Tragelements ist vorgesehen, dass es an wenigstens einem der Tragelementenden wenigstens eine Lasche aufweist, die in der Nähe des Randes der Öffnung auf die Oberfläche der Arbeitsplatte auflegbar ist. Auf diese Weise ist das Gewicht, welches das Tragelement, das in die Einfügungsöffnung des Arbeitsplattenmöbels eingefügt ist, aushalten kann, wesentlich größer, und außerdem gerät es auch im Lauf der Zeit nicht aus seiner Position. Für den Fall, dass die Enden des Tragelements an den Rand der Öffnung geschraubt wurden, sind diese Erhebungen nicht erforderlich und können ins Innere des Längskanals gebogen oder abgeschnitten werden, damit sie mit dem Haushaltsgerät nicht in Kontakt kommen.

Ein weiteres zusätzliches Merkmal des Tragelements ist, dass vorgesehen ist, dass das wenigstens eine Höhenverstellelement im äußeren Längskörper und/oder im inneren Längskörper beweglich verbunden ist. Beim Nebeneinanderpositionieren von zwei unterschiedlichen Haushaltsgeräten kann es sein, dass es wegen der Form des Auflagerandes eines von ihnen nicht gelingt, diesen auf das Tragelement aufzulegen. Dann kann mit dem Höhenverstellelement im Tragelement der Rand des Haushaltsgeräts in der Höhe angehoben und auf die gleiche Höhe wie das an seiner Seite angeordnete Haushaltsgerät gebracht werden.

Es ist vorgesehen, dass das Höhenverstellelement im unteren geschlossenen Teil des Profils in U-Form mit dem inneren Längskörper beweglich verbunden ist, mit der Tragabdeckung verbindbar ist und durch diese mit dem wenigstens einen Rand des wenigstens einen Haushaltsgeräts verbindbar ist. Da die Tragabdeckung von den Körpern des Tragelements unabhängig ist, kann sie durch das Höhenverstellelement berührt werden und den Rand des Haushaltsgeräts gleichmäßiger berühren.

Das Höhenverstellelement kann eine Schraube sein mit einem feinen Gewinde für eine genauere Einstellung der Höhe, auf die das Gerät angehoben werden soll. Es kann jedoch auch ein anderer Typ von Verstellelementen vorgesehen sein, wie untrennbare Kunststoffblöcke mit Reißverschlussstufen.

Um eine viel feinere Einstellung der Höhe des Haushaltsgeräts an jedem seiner Enden zu machen, ist vorgesehen, dass das Tragelement wenigstens ein Verstellelement in der Nähe jedes seiner beiden Enden aufweist. Ein Höhenverstellelement in der Mitte des Tragelements würde zum Anheben des Haushaltsgeräts reichen, aber mit zwei Höhenverstellelementen, von welchen eines an jedem Ende des Tragelements angeordnet ist, kann das Haushaltsgerät derart angehoben werden, dass jedes Ende desselben perfekt auf die Höhe des benachbarten Haushaltsgeräts eingestellt werden kann.

### KURZE BESCHREIBUNG DER ZEICHNUNGEN

Dargestellt sind in
- Fig. 1: eine perspektivische Ansicht eines Küchenmöbels mit einer Einfügungsöffnung für drei unabhängige Haushaltsgeräte und mit zwei Tragelementen gemäß der Er- findung;
- Fig. 2: eine auseinander gezogene Ansicht eines Tragelements mit allen seinen Elementen;
- Fig. 3: eine perspektivische Ansicht eines Endes des Tragelements mit dem Federelement, der Verbindungsführung und den Aufliegelaschen;
- Fig. 4: eine perspektivische Ansicht eines Endes des Tragelements mit dem Höhenverstellelement und den Aufliegelaschen;
- Fig. 5: einen Querschnitt des Tragelements auf der Höhe der Verbindungsführung mit einem betätigten Höhenverstellelement;
- Fig. 6: einen Längsschnitt eines der Enden des eingefügten Tragelements, an dem sich die Verbindungsführung, das elastische Element und ein Höhenverstellelement be- finden.

### DARSTELLUNG VON BEVORZUGTEN AUSFÜHRUNGSFORMEN

In Figur 1 ist eine perspektivische Ansicht eines Küchenmöbels mit einer Arbeitsplatte 20 mit einer Einfügungsöffnung 22 dargestellt. Am Einfügungsöffnungsrand 23 sind zwei Tragelemente 10 eingefügt, die die Einfügungsausnehmung 22 in drei unabhängige Ausnehmungen trennt. Die eingefügten Tragelemente weisen eine Länge M auf.

Außerdem sind in Figur 1 zwei nicht eingefügte Tragelemente mit einer maximalen Tragelementlänge N von einem Tragelementende 101 bis zu einem anderen Tragelementende 102 zu sehen. Darüber sind drei Haushaltsgeräte 30 dargestellt, bevor sie in die drei Ausnehmungen installiert werden, die durch die beiden Tragelemente in der Einfügungsöffnung 22 der Arbeitsplatte 20 definiert sind.

Figur 2 stellt eine auseinander gezogene perspektivische Ansicht eines Tragelements 10 dar. Die drei Hauptteile des Tragelements, der innere Längskörper 14, der äußere Längskörper 12 und die Tragabdeckung sind in geprägtem und gestanztem Metallblech ausgeführt. In der Figur ist der äußere Längskörper 12 zu sehen, der wie ein U-Profil ausgeführt ist, an seinem Ende, das mit dem Küchenmöbel 102 verbindbar ist, geschlossen ist und zwei Laschen 103 aufweist, die auf die Oberfläche der Arbeitsplatte auflegbar sind. Am gegenüberliegenden Ende des äußeren Längskörpers 12 bleibt er offen und weist eine Tiefung zur Außenseite seines Profils auf, welche die Ausdehnungsbegrenzung 182 der Verbindungsführung 18 definiert, die sich auf der Seite des inneren Längskörpers 14 befindet, und mit diesem ineinander gefügt ist und auf diese Weise ihre Montage gewährleistet. Die Verbindungsführung ermöglicht die Verschiebung zwischen den beiden Körpern 12, 14 in der Längsrichtung des Tragelements D bis zu einer maximalen Länge L. Der innere Längskörper 14 ist ebenfalls wie ein U-Profil geformt, an seinen beiden Enden geschlossen ist und weist zwei Laschen 103 an seinem Ende auf, das mit dem Küchenmöbel 101 verbindbar ist, und fügt sich an seinem anderen Ende in den äußeren Längskörper 12 ein. Es ist an diesem Ende, wo der innere Längskörper den zweiten Federstoßpunkt 142 aufweist, von dem die Federschiene 17 wie ein Zylinder vorsteht und auf den das elastische Längsverstellmittel 16 mit seinem zweiten Federende 164 aufgelegt wird. Der äußere Längskörper 12 weist den ersten Federstoßpunkt 122 wie ein Teil in Kubusform auf, das im Längskanal 11 des Tragelements durch Anschrauben befestigt wird und auf dem das erste Federende 162 des Längsverstellmittels 16 aufliegt. Durch den unteren Teil des äußeren Längskörpers 12 und an jedes Ende desselben werden die Höhenverstellelemente 15 geschraubt. Im unteren Teil des inneren Längskörpers 14 ist ein Fenster offen, um die Höhenverstellelemente durchzulassen, die durch den unteren Teil des äußeren Längskörpers durchtreten. Sobald das Tragelement in die Öffnung des Küchenmöbels eingefügt ist, wird der Längskanal 11 mit der Tragabdeckung 13 abgedeckt.

Figur 3 stellt eine perspektivische Ansicht des Endes 102 des Tragelements im Teil des inneren Längskörpers 14 dar, der in die Öffnung 23 der Arbeitsplatte 20 eingefügt ist. Auf der Arbeitsplattenoberfläche 24 sind die Aufliegelaschen 103 angeordnet, die sich davon bis zum Ende des Tragelements 102 erstrecken, das in diesem Fall zur besseren Sicherheit außerdem an den Rand der Arbeitsplatte geschraubt ist. Außerdem ist auf der Seite unterhalb des U des Profils ein Fenster zu sehen, durch das die Höhenverstellelemente 15 durchtreten. Im überlappten Bereich zwischen den beiden Längskörpern 12, 14 ist die Verbindungsführung 18 mit ihrer Ausdehnungsbegrenzung 182 angeordnet. An der Grenze des inneren Längskörpers ist der zweite Federstoßpunkt 142 und in Kontakt damit das zweite Federende 164, von dem sich das Federelement 16 bis zum ersten Federstoßpunkt 162 erstreckt, der mit dem ersten Federstoßpunkt 122 des äußeren Längskörpers in Kontakt ist. Innerhalb des Längskanals 11 angeordnet ist das elastische Längsverstellelement 16 geschützt und übt eine Einfügekraft in der Längsrichtung des Tragelements D von seinem Ende 102 gegen den Einfügungsöffnungsrand 23 aus.

Figur 4 stellt eine perspektivische Ansicht des Endes 101 des Tragelements im Teil des äußeren Längskörpers 12 dar, der am Öffnungsrand 23 der Arbeitsplatte 20 eingefügt ist. Auf der Arbeitsplattenoberfläche 24 sind die Aufliegelaschen 103 angeordnet, die sich davon bis zum Ende des Tragelements 101 erstrecken, das in diesem Fall zur besseren Sicherheit außerdem an den Rand der Arbeitsplatte geschraubt ist. Außerdem sind die Höhenverstellelemente 15 zu sehen, die in die Seite unterhalb des U des Profils des Körpers geschraubt sind.

Figur 5 stellt einen Querschnitt des Tragelements 10 auf der Höhe der Verbindungsführung 18 in der Richtung des Tragelementendes 102 dar, das zum inneren Längskörper 14 gehört und das in diesem Fall außerdem an den Arbeitsplattenrand 23 geschraubt ist. Von diesem Ende 102 erstrecken sich die Laschen 103, die auf der Oberfläche 24 der Arbeitsplatte des Küchenmöbels aufliegen. Auf jeder Seite des Tragelements ist ein Haushaltsgerät 30 angeordnet, und ihre Ränder 32 liegen auf der Tragabdeckung 13 auf. In der Figur sind auch zwei Höhnverstellelemente 15 zu sehen, die durch das Fenster des inneren Längskörpers 14 durch den äußeren Längskörper 12 durchtreten. Eines der Höhenverstellelemente 15 ist betätigt und hebt die Tragabdeckung 13 an, so dass diese eines der Haushaltsgeräte 30 anstößt, um die Einfügungstiefe mit dem benachbarten Haushaltsgerät auszugleichen.

Figur 6 stellt einen Querschnitt des Tragelements 10 im Teil des inneren Längskörpers 14 dar, der in die Öffnung 23 der Arbeitsplatte 20 eingefügt ist. Es ist die Verbindungsführung 18 mit der freigegebenen Ausdehnungsbegrenzung 182 zu sehen. Das elastische Längsverstellmittel 16 ist in diesem Fall eine Spiralfeder. Der Teil des ersten Federendes 162 ist in eine Federführung 17' mit der Form eines Blindlochs eingeführt, die im ersten Federstoßpunkt 122 ausgeführt ist, der auf eine nicht verschiebbare Weise im inneren Längskörper befestigt ist. Das zweite Federende 164 steht mit dem zweiten Federstoßpunkt 142 in Kontakt, von dem sich die Federführung 17 erstreckt und die Position der Feder 16 innerhalb des Längskanals 11 fixiert. Auf dem Längskanal 11 ist die Tragabdeckung 13 angeordnet, die ihn verschließt, und auf ihr liegt der Rand 32 des Haushaltsgeräts 30 auf. Ein Höhenverstellelement 15 mit der Form einer Schraube tritt durch den unteren Teil des äußeren Längskörpers 12 und durch ein Fenster, das im inneren Längskörper 14 ausgeführt ist, hindurch und tritt mit der Tragabdeckung 13 in Kontakt, um das Haushaltsgerät 30 anzuheben.

## Patentansprüche

1. Längstragelement (10), das in eine Einfügungsöffnung (22) einer Arbeitsplatte (20) zum Tragen eines Randes (32) wenigstens eines einfügbaren Haushaltsgeräts (30) von der Art einer Kochplatte, Friteuse, Spüle oder dergleichen einfügbar ist und Folgendes aufweist:
- zwei Längstragelementenden (101, 102),
- einen äußeren Längskörper (12) und
- einen inneren Längskörper (14), der mit dem äußeren Längskörper (12) in der Längsrichtung des Tragelements (D) so ineinander gefügt ist, dass sie in der Längsrichtung des Tragelements (D) in Bezug aufeinander verschoben werden können, wobei die beiden Längstragelementenden (101, 102) einander angenähert oder voneinander entfernt werden,
**dadurch gekennzeichnet, dass** es außerdem ein elastisches Längsverstellmittel (16) zwischen dem äußeren Längskörper (12) und dem inneren Längskörper (14) aufweist, das durch Druck in der Längsrichtung des Tragelements (D) betätigbar ist, um in einer Einfügungsposition (M1, M2) des Tragelements in der Einfügungsöffnung (22) eine Einfügekraft in der Entfernungsrichtung der Längstragelementenden (101, 102) auszuüben,
und dass es wenigstens ein bewegliches Höhenverstellelement (15) aufweist, das mit dem wenigstens einen Rand des wenigstens einen Hauhaltsgeräts (32) verbindbar ist, um die Höhenposition des Randes des Haushaltsgeräts zu verstellen.

2. Tragelement nach Anspruch 1, **dadurch gekennzeichnet, dass**
der äußere Längskörper (12) einen ersten Federstoßpunkt (122) aufweist,
der innere Längskörper (14) einen zweiten Federstoßpunkt (142) aufweist und das elastische Längsverstellmittel (16) eine Feder, vorzugsweise eine Spiralfeder, mit einem ersten Federende (162) in Kontakt mit dem ersten Federstoßpunkt (122) und einem zweiten Federende (164) in Kontakt mit dem zweiten Federstoßpunkt (142) ist.

3. Tragelement nach Anspruch 2, **dadurch gekennzeichnet, dass**
der erste Federstoßpunkt (122) und/oder der zweite Federstoßpunkt (142) eine Federführung (17, 17') in der Längsrichtung des Tragelements (D) aufweisen und die Feder (16) in der Federführung (17) wenigstens teilweise zusammendrückbar ist.

4. Tragelement nach einem oder mehreren der vorhergehenden Ansprüche, **dadurch gekennzeichnet, dass** es eine Verbindungsführung (18) zwischen dem äußeren Längskörper (12) und dem inneren Längskörper (14) zu ihrem Verschieben in Bezug aufeinander in der Längsrichtung des Tragelements (D) aufweist.

5. Tragelement nach Anspruch 4, **dadurch gekennzeichnet, dass** die Verbindungsführung (18) eine Ausdehnungsbegrenzung (182) zum Begrenzen der maximalen Länge des Tragelements (L) in einer Position ohne Einfügung des Tragelements (10) aufweist.

6. Tragelement nach einem oder mehreren der vorhergehenden Ansprüche, **dadurch gekennzeichnet, dass** der äußere Längskörper (12) einen Querschnitt in U-Form aufweist, in dem der innere Längskörper (14) aufgenommen wird,
der innere Längskörper (14) einen Querschnitt in U-Form aufweist, der zusammen mit dem Querschnitt in U-Form des äußeren Längskörpers (12) einen Längskanal (11) definiert, und
in der Einfügungsposition (M1, M2) der Längskanal (11) des Tragelements (10) durch eine Tragabdeckung (13) abdeckbar ist, auf die wenigstens ein Rand wenigstens eines Haushaltsgeräts (32) auflegbar ist.

7. Tragelement nach einem oder mehreren der vorhergehenden Ansprüche, **dadurch gekennzeichnet, dass** wenigstens eines der Tragelementenden (101, 102) wenigstens eine Lasche (103) aufweist, die in der Nähe des Randes der Öffnung (23) auf die Oberfläche der Arbeitsplatte (24) auflegbar ist.

8. Tragelement nach einem Ansprüche 6 oder 7, **dadurch gekennzeichnet, dass** das Höhenverstellelement (15) im geschlossenen Teil des U mit dem äußeren Längskörper (12) und/oder dem inneren Längskörper (14) beweglich verbunden wird, mit der Tragabdeckung (13) verbindbar ist und durch diese mit dem wenigstens einen Rand des wenigstens einen Haushaltsgeräts (32) verbindbar ist.

9. Tragelement nach einem der vorhergehenden Ansprüche, **dadurch gekennzeichnet, dass** das Höhenverstellelement (15) eine Schraube ist.

10. Tragelement nach einem der vorhergehenden Ansprüche, **dadurch gekennzeichnet, dass** es wenigstens ein Höhenverstellelement (15) in der Nähe jedes seiner beiden Enden (101, 102) aufweist.

## Claims

1. Longitudinal support element (10) insertable into an insertion opening (22) of a worktop (20) for supporting an edge (32) of at least one insertable domestic appliance (30) in the category of a hob plate, fryer, sink or the like and comprising the following:
- two longitudinal support element ends (101, 102),
- an outer longitudinal body (12) and
- an inner longitudinal body (14) which together with the outer longitudinal body (12) is so insertable one into the other in the longitudinal direction of the support element (D) that they can be displaced with respect to one another in the longitudinal direction of the support element (D), wherein the two longitudinal support element ends (101, 102) are brought towards or away from one another,
**characterised in that** it additionally comprises between the outer longitudinal body (12) and the inner longitudinal body (14) a resilient longitudinal adjustment means (16) which is actuable by pressure in the longitudinal direction of the support means (D) in order in an insertion position (M1, M2) of the support element in the insertion opening (22) to exert an insertion force in the direction of the longitudinal support element ends (101, 102) away from one another and that it comprises at least one movable height adjusting element (15) which is connectible with the at least one edge of the at least one domestic appliance (32) in order to adjust the height position of the edge of the domestic appliance.

2. Support element according to claim 1, **characterised in that** the outer longitudinal body (12) has a first spring thrust point (122), the inner longitudinal body (14) has a second spring thrust point (142) and the resilient longitudinal adjusting means (16) is a spring, preferably a helical spring, with a first spring end (162) in contact with the first spring thrust point (122) and a second spring end (164) in contact with the second spring thrust point (142).

3. Support element according to claim 2, **characterised in that** the first spring thrust point (122) and/or the second spring thrust point (142) comprises or comprise a spring guide (17, 17') in the longitudinal direction of the support element (D) and the spring (16) is at least partly compressible in the spring guide (17).

4. Support element according to one or more of the preceding claims, **characterised in that** it comprises a connecting guide (18) between the outer longitudinal body (12) and the inner longitudinal body (14) for displacement thereof with respect to one another in the longitudinal direction of the support element (D).

5. Support element according to claim 4, **characterised in that** the connecting guide (18) comprises an extension limitation (182) for limiting the maximum length of the support element (L) in a position without insertion of the support element (10).

6. Support element according to one or more of the preceding claims, **characterised in that** the outer longitudinal body (12) has a cross-section in U-shape in which the inner longitudinal body (14) is received, the inner longitudinal body (14) has a cross-section in U-shape which together with the cross-section in U-shape of the outer longitudinal body (12) defines a longitudinal channel (11) and in the insertion position (M1, M2) the longitudinal channel (11) of the support element (10) is coverable by a support cover (13) on which at least one edge of at least one domestic appliance (32) can be placed.

7. Support element according to one or more of the preceding claims, **characterised in that** at least one of the support element ends (101, 102) has at least one strap (103) which in the vicinity of the edge of the opening (23) can be placed on the surface of the worktop (24).

8. Support element according to one of claims 6 and 7, **characterised in that** the height adjusting element (15) is movably connected with the outer longitudinal body (12) and/or the inner longitudinal body (14) in the closed part of the U, is connectible with the support cover (13) and is connectible by this with the at least one edge of the at least one domestic appliance (32).

9. Support element according to any one of the preceding claims, **characterised in that** the height adjusting element (15) is a screw.

10. Support element according to any one of the preceding claims, **characterised in that** it comprises at least one height adjusting element (15) in the vicinity of each of its two ends (101, 102).

## Revendications

1. Elément de support longitudinal (10) qui est encastrable dans une ouverture d'encastrement (22) d'un plan de travail (20) pour porter un bord (32) au moins d'un appareil ménager encastrable (30) du type plaque de cuisson, friteuse, évier ou similaire, et présente les éléments suivants :
- deux extrémités (101, 102) d'élément de support longitudinal,
- un corps longitudinal extérieur (12) et
- un corps longitudinal intérieur (14) qui est inséré dans le corps longitudinal extérieur (12) dans le sens longitudinal de l'élément de support (D) de manière à ce qu'ils puissent être poussés l'un par rapport à l'autre dans le sens longitudinal de l'élément de support (D), les deux extrémités (101, 102) d'élément de support longitudinal étant rapprochées ou éloignées l'une de l'autre,
**caractérisé en ce qu'**il présente en outre
un moyen élastique de réglage longitudinal (16) entre le corps longitudinal extérieur (12) et le corps longitudinal intérieur (14), qui est actionnable par pression dans le sens longitudinal de l'élément de support (D) pour exercer, dans une position d'encastrement (M1, M2) de l'élément de support dans l'ouverture d'encastrement (22), une force d'encastrement dans le sens d'éloignement des extrémités (101, 102) d'élément de support longitudinal,
**en ce qu'**il présente au moins un élément mobile de réglage en hauteur (15), qui est raccordable à l'au moins un bord de l'au moins un appareil ménager (32) afin de régler la position en hauteur du bord de l'appareil ménager.

2. Elément de support selon la revendication 1, **caractérisé en ce que** le corps longitudinal extérieur (12) présente un premier point de choc de ressort (122), **en ce que** le corps longitudinal intérieur (14) présente un deuxième point de choc de ressort (142) et
**en ce que** le moyen élastique de réglage longitudinal (16) est un ressort, de préférence un ressort en spirale, comprenant une première extrémité de ressort (162) en contact avec le premier point de choc de ressort (122) et une deuxième extrémité de ressort (164) en contact avec le deuxième point de choc de ressort (142).

3. Elément de support selon la revendication 2, **caractérisé en ce que** le premier point de choc de ressort (122) et/ou le deuxième point de choc de ressort (142) présentent un guidage de ressort (17, 17') dans le sens longitudinal de l'élément de support (D) et **en ce que** le ressort (16) est compressible au moins en partie dans le guidage de ressort (17).

4. Elément de support selon l'une quelconque ou plusieurs des revendications précédentes, **caractérisé en ce qu'**il présente un guidage de liaison (18) entre le corps longitudinal extérieur (12) et le corps longitudinal intérieur (14) pour leur déplacement l'un par rapport à l'autre dans le sens longitudinal de l'élément de support (D).

5. Elément de support selon la revendication 4, **caractérisé en ce que** le guidage de liaison (18) présente une limitation d'allongement (182) pour délimiter la longueur maximale de l'élément de support (L) dans une position sans encastrement de l'élément de support (10).

6. Elément de support selon l'une quelconque ou plusieurs des revendications précédentes, **caractérisé en ce que** le corps longitudinal extérieur (12) présente une section transversale en forme de U, dans laquelle est logé le corps longitudinal intérieur (14),
**en ce que** le corps longitudinal intérieur (14) présente une section transversale en forme de U, qui, avec la section transversale en forme de U du corps longitudinal extérieur (12), définit un canal longitudinal (11), et
**en ce que**, dans la position d'encastrement (M1, M2), le canal longitudinal (11) de l'élément de support (10) peut être recouvert par un recouvrement de support (13), sur lequel au moins un bord d'au moins un appareil ménager (32) peut être posé.

7. Elément de support selon l'une quelconque ou plusieurs des revendications précédentes, **caractérisé en ce qu'**au moins une des extrémités (101, 102) d'élément de support présente au moins une patte (103) qui, à proximité du bord de l'ouverture (23), peut être posée sur la surface du plan de travail (24).

8. Elément de support selon l'une quelconque des revendications 6 ou 7, **caractérisé en ce que** l'élément de réglage en hauteur (15), dans la partie fermée du U, est raccordé de manière déplaçable avec le corps longitudinal extérieur (12) et/ou avec le corps longitudinal intérieur (14), **en ce qu'**il est raccordable au recouvrement de support (13) et **en ce que**, par celui-ci, il est raccordable à l'au moins un bord de l'au moins un appareil ménager (32).

9. Elément de support selon l'une quelconque des revendications précédentes, **caractérisé en ce que** l'élément de réglage en hauteur (15) est une vis.

10. Elément de support selon l'une quelconque des revendications précédentes, **caractérisé en ce qu'**il présente au moins un élément de réglage en hauteur (15) à proximité de chacune de ses deux extrémités (101, 102).
